# EUROPÄISCHE PATENTSCHRIFT

(11) **EP 0 693 220 B1**
(45) Veröffentlichungstag und Bekanntmachung des Hinweises auf die Patenterteilung: **27.11.1996**
(21) Anmeldenummer: 94905088.4
(22) Anmeldetag: 19.01.1994
(51) Int. Cl.: H01H 71/56, H01H 83/12

(54) **ELEKTROMAGNETISCHER SCHALTMECHANISMUS FÜR ELEKTRISCHE SCHUTZSCHALTGERÄTE**
ELECTROMAGNETIC SWITCHING MECHANISM FOR ELECTRICAL SAFETY SWITCHES
MECANISME DE COMMUTATION ELECTROMAGNETIQUE POUR APPAREILS ELECTRIQUES DE COMMUTATION DE PROTECTION

(30) Priorität: 10.04.1993 DE 4311958
(43) Veröffentlichungstag der Anmeldung: 24.01.1996
(73) Patentinhaber: Felten & Guilleaume Energietechnik AG, D-51063 Köln (DE)
(72) Erfinder: BUNSELMEYER, Michael, D-26316 Varel (DE); CORDSEN, Martin, D-26316 Varel (DE); BECKER, Johannes, D-26316 Varel (DE)
(86) Internationale Anmeldenummer: EP9400125
(87) Internationale Veröffentlichungsnummer: WO9424689

(56) Entgegenhaltungen:
- EP-A- 0 080 687
- FR-A- 931 630
- FR-A- 2 268 346

## Beschreibung

Die Erfindung betrifft einen elektromagnetischen Schaltmechanismus, insbesondere für mobile elektrische Schutzschaltgeräte mit manueller, elektromagnetischer und freier Auslösung der Kontaktöffnung, nach dem Oberbegriff des Anspruchs 1.

Ein elektromagnetischer Schaltmechanismus für mobile elektrische Schutzschaltgeräte mit Differenzstrom- und Unterspannungsauslösung ist in der DE-A-39 37 546 beschrieben. Dieser Mechanismus weist einen an einer Abwicklung eines Magnetjochs einer Auslösespule in einer Langlochführung ortsveränderlich und schwenkbar gehalterten und durch eine Schaltfeder beaufschlagten Kontaktträger für die beweglichen Kontakte und einen am Magnetjoch angeordneten und zugfederbeaufschlagten Klappanker, die simultan durch eine Bedienungshandhabe betätigbar und gegen die Wirkung der jeweiligen Feder miteinander verklinkbar sind, sowie Festkontakte auf. Die Auslösespule ist mit einer auf einer gedruckten Leiterplatte angeordneten Elektronik mit einem Summenstromwandler zur Differenzstrom- und Unterspannungsüberwachung und einer Prüfeinrichtung verbunden. Der Klappanker liegt im verklinkten Zustand am Magnetjoch an, und der Kontaktträger ist im verklinkten Zustand nun derart gehaltert, daß er mit seinen Kontakten bei Entlastung von der Bedienungshandhabe unter dem Druck der Schaltfeder um die Verklinkungsstelle bis zum Kontaktschluß mit den Festkontakten geschwenkt wird, wobei die Schaltfeder zugleich den Kontaktdruck bewirkt. In diesem Zustand ist das Schutzschaltgerät eingeschaltet. Im Fehlerfall wird durch einen auftretenden Differenzstrom oder eine Unterspannung in bekannter Weise über die elektronische Schaltungsanordnung des Schutzschaltgerätes die Spannungsversorgung der Auslösespule unterbrochen, wodurch das auf den Anker wirkende Magnetfeld zusammenbricht und dieser durch die Wirkung der Rückstellfeder vom Magnetjoch und aus der Verklinkung gerissen wird. Dadurch und durch den Druck der Schaltfeder schwenkt der Kontaktträger innerhalb der Langlochführung in seine Ausgangsstellung zurück, und das Schutzschaltgerät ist ausgeschaltet.

Ein weiterer Schaltmechanismus für Schutzschaltgeräte ist aus der DE-A-41 22 268 bekannt. Diese weist als ein zentrales Element einen in einer Langlochführung gegen die Kraft einer Zugfeder dreh- und verstellbar angeordneten mehrarmigen Schalthebel mit einem an diesem drehbeweglich gelagerten mehrarmigen Klinkenhebel auf. Dieser ist an einem seiner Arme unter Bildung eines Kniegelenks mit einem an einer Bedienungshandhabe angeordneten Stützhebel verbunden, an einem zweiten Arm durch ein Auslöseorgan beaufschlagt und mit einem weiteren, dritten Arm an einem Gehäusevorsprung zum Anschlag bringbar. Der Schalthebel ist mit einem Arm auf einen druckfederbeaufschlagten Schwenkkontakt wirkend angeordnet. In der Einschaltstellung des Schaltmechanismus und damit des Schwenkkontaktes, die durch eine Betätigung der Bedienungshandhabe herstellbar ist, sind der Schalthebel und der Klinkenhebel mit dem freien Ende des Stützhebels kniegelenkartig und zugfederbelastet verrastet, wobei der Drehpunkt des Schalthebels nunmehr auf die Anlage am Auslöseorgan verlagert und der Schwenkkontakt, vom Schalthebel entlastet, an einem Festkontaktstück anliegt. Bei einem durch einen Kurzschluß oder eine Überlastung verursachten Fehlerfall wird durch das Auslöseorgan eine Drehung des Schalthebels entgegen dem Uhrzeigersinn veranlaßt, wobei zugleich die Verrastung mit dem Stützhebel gelöst und infolge der weiteren Drehbewegung die federbeaufschlagte Schwenkkontaktanordnung geöffnet wird.

In der FR-A-2 268 346 (nächstkommender Stand der Technik) ist eine elektrische Schaltvorrichtung für elektrische Schutzschaltgeräte beschrieben, die einen durch eine Schaltfeder beaufschlagten Kontaktträger für die Schaltkontakte, einen an einem Elektromagneten angeordneten Anker, der als ein um eine Achse schwenkbarer Hebel ausgebildet ist, eine Schaltwelle (Bedienungshandhabe) und Festkontakte aufweist, wobei der Schaltmechanismus an einem Halterungsteil angeordnet ist und einen Auslösehebel (Spannglied) aufweist.

Diese bekannten Schaltmechanismen sind relativ aufwendig in ihrem konstruktiven Aufbau und erfordern auch einen relativ hohen Montageaufwand.

Der Erfindung liegt die Aufgabe zugrunde, einen elektromagnetischen Schaltmechanismus für elektrische Schutzschaltgeräte mit manueller, elektromagnetischer und freier Auslösung der Kontaktöffnung zu schaffen, der als Baugruppe kompakt gestaltbar und für Schutzschaltgeräte kleinerer Abmessungen geeignet und dessen Montageaufwand relativ gering ist.

Die Aufgabe wird bei einem elektromagnetischem Schaltmechanismus nach dem Oberbegriff des Anspruchs 1 durch dessen kennzeichnende Merkmale gelöst.

Der Vorteil der erfindungsgemäßen Lösung besteht darin, daß der an einem Halterungsteil um die Welle einer als Drehgriff ausgebildeten Bedienungshandhabe angeordnete Schaltmechanismus kompakt und zuverlässig und zu einer Baugruppe vormontierbar ist. Dazu tragen insbesondere die Anlenkung eines Spanngliedes am Drehgriff bzw. an dessen Welle und dessen direktes Zusammenwirken mit dem Kontaktträger für die beweglichen Kontakte über ein Betätigungselement und mit einem Anker über ein an diesem angeordnetes zweites Betätigungselement bei, wobei ersteres Betätigungselement entgegen der Richtung der Festkontakte federbeaufschlagt ist und der Anker in Wirkverbindung mit einem Elektromagneten steht. Die genannten Funktionselemente sind dabei an der Vorder- oder Oberseite des Halterungsteils und die Festkontakte und der Kontaktträger mit den bewegbaren Kontakten auf der Rück- oder Unterseite anordbar. Das Spannglied ist so gestaltet, daß es bei am Elektromagneten anliegendem Anker bei einer Drehung des Drehgriffs und damit einer Veränderung der Winkelstellung der Anlenkachse um das Anker-Betätigungselement unter Bewegung des Betätigungselementes des Kontaktträgers verdrehbar ist und zwar in einem Bereich, der durch die Schaltstellungen "Ein" und "Aus" des Kontaktträgers und die dadurch gegebenen Positionen dieses Betätigungsgliedes gegeben ist. In der "Ein"-Schaltstellung ist das Spannglied bei geschlossenen Kontakten unter dem Druck der Schaltfeder und bei der in dieser Schaltstellung gegebenen Winkelstellung der Anlenkachse am Betätigungselement fixiert und aus dieser Stellung heraus bei vom Elektromagneten abreißenden Anker unter dem Druck der Schaltfeder um die Anlenkachse drehbar. Das ermöglicht in vorteilhafter Weise eine Differenzstrom- und Unterspannungsauslösung. Der Schaltmechanismus ist insbesondere für mobile Schutzschaltgeräte geeignet, da er die Forderung nach geringen Abmessungen bei diesen Geräten in hervorragender Weise erfüllt.

Die Merkmale gemäß Anspruch 2, insbesondere die Ausbildung des Kontaktträgers als zur Welle des Drehgriffs tangential verschiebbares Element und die im wesentlichen rechtwinklige Anordnung des Ankers zur Bewegungsbahn des Kontaktträgers und seines Betätigungselementes fördert das Bemühen nach einer kompakten und zentrierten Anordnung der Bestandteile des Schaltmechanismus, insbesondere des die Kräfte übertragenden Spanngliedes. Dieses gestattet durch seine besondere Ausbildung, die am Betätigungselement des Kontaktträgers wirkende Kraft der Schaltfeder in Abhängigkeit von seiner Stellung zur Welle des Drehgriffs in unterschiedlicher Richtung und Stärke auf den Anker zu übertragen, derart, daß in der Schaltstellung "Ein" eine gegen die am Anker wirkende Kraft des Elektromagneten gerichtete Kraft an diesem wirkt und bei Verringerung der elektromagnetischen Kraft überwiegt, so daß die Auslösung, d.h. die Schalteröffnung, bewirkt wird.

An dieser Stelle sei angemerkt, daß anstelle eines Kontaktschiebers bei Anpassung der mit diesem zusammenwirkenden Elemente auch ein als Rotationselement ausgebildeter Kontaktträger angeordnet sein kann.

Die Maßnahme nach Anspruch 4 dient in einfacher Weise einer Erleichterung der Relativbewegung zwischen den Betätigungselementen und dem Spannglied und einer definierten Kraftübertragung.

Die Gestaltung des Ankers gemäß Anspruch 7 dient ebenso wie die Maßnahme nach Anspruch 8 der Erhöhung der Empfindlichkeit des Schaltmechanismus gegenüber auftretenden Fehlerströmen und Unterspannungen.

Die Erfindung wird nachstehend anhand eines Ausführungsbeispiels näher erläutert. In der zugehörigen Zeichnung zeigen:
Fig. 1 die Draufsicht auf einen in einem Gehäuse montierten Schaltmechanismus,
Fig. 2 eine Seitenansicht des Schaltmechanismus, von der rechten Seite aus betrachtet,
Fig. 3 eine Draufsicht auf die Kontaktanordnung unterhalb des Halterungsteils,
Fig. 4 einen Schaltmechanismus in der Schaltstellung "Aus",
Fig. 5 den Schaltmechanismus in der Schaltstellung "Ein" und
Fig. 6 den Schaltmechanismus in der Schaltstellung "Freiauslösung".

Die in Fig. 1 in Draufsicht dargestellte elektromagnetische Schaltmechanismus weist ein Halterungsteil **1** auf, an dem zentral die Welle **2** eines Drehgriffs **2**a mit einer Kurbel **3** gelagert ist. An dieser Kurbel **3** ist der eine Schenkel eines die Welle **2** annähernd U-förmig umgebenden zweischenkligen Spanngliedes **4** angelenkt. Das Spannglied **4** weist am Ende seines anderen Schenkels eine langlochartige Aussparung **5** und zwischen dieser und dem Ansatz dieses Schenkels eine dreiseitige Aussparung **6** auf, wobei deren einander zugewandte Flanken **7** und **8** einen angenähert rech-ten Winkel einschließen. In der Aussparung **5** ist ein zylinderförmiges Betätigungselement **10** relativ zu dieser bewegbar angeordnet. Dieses Betätigungselement **10** ist an dem einen Arm eines als zweiarmiger Hebel ausgebildeten Ankers **9** angeordnet, der am Halterungsteil **1** an seiner Schwenkachse mittels eines zylinderförmigen Ansatzes **11** schwenkbar gelagert ist. Der Endbereich des anderen Armes befindet sich im Wirkungsbereich eines ebenfalls am Halterungsteil **1** angeordneten Elektromagneten **12**, wobei der aus Kunststoff bestehende Anker **9** in diesem Bereich ein mit Freiheitsgraden beaufschlagtes Eisenplättchen **12a** mit einer Anlagefläche **12b** für den Elektromagneten **12** aufweist. Der Anker **9** ist so gestaltet, daß dessen Schwenkachse B außerhalb der durch das Eisenplättchen **12a** und das Betätigungselement **10** verlaufenden Geraden und auf der der Welle **2** zugewandten Ankerseite zwischen dem Betätigungselement **10** und der Welle **2** in einem Abstand von dieser Geraden angeordnet ist, der einem Fünftel des Abstandes zwischen dem Betätigungselement **10** und dem Eisenplättchen **12a** entspricht. In die dreiseitige Aussparung **6** des Spanngliedes **4** durch eine Öffnung **15** im Halterungs teil **1** das Betätigungselement **13** eines an der Unterseite des Halterungsteiles **1** angeord-neten Kontaktschiebers **14**, das - ebenso wie der Kontaktschieber **14** - tangential zur Welle **2** im Abstand zu dieser bewegbar ist, wobei die Bewegungsbahn dieses Betätigungsgliedes **13** im wesentlichen parallel zur Verbindungslinie zwischen der Schwenkachse B und der Welle **2** und senkrecht zur Ankeranordnung verläuft. Bei dieser Anordnung befindet sich das Betätigungselement **10** sowohl im Bereich zwischen der Bewegungsbahn des Betätigungselementes **13** und der Schwenkachse B als auch im Bereich zwischen dieser und dem Elektromagneten **12**.

An der Unterseite des Halterungsteils **1** sind jeweils zwischen angeformten Halterungselementen **16** und **17**, durch Druckfedern **18** fixiert, Festkontakte **19** lösbar gehaltert (Fig. 2). Im Abstand der Festkontakte **19** sind am Kontaktschieber **14** zwischen entsprechenden Aufnahmeelementen **20** und **20a** die bewegbaren Schaltkontakte **21** befestigt. Der Kontaktschieber **14** hat ein U-Profil, dessen Öffnung zum Halterungsteil 1 weist, und ist an diesem mittels dort angeordneter zweier Paare von mit Rastnasen verse-henen Rastelementen **22** verschiebbar gehaltert. Der Bewegungsbereich des Kontaktschiebers **14** ist durch die Schaltstellungen "Ein" und "Aus" der bewegbaren Schaltkontakte **21** vorbestimmt, also durch die Stellung, in der die Schaltkontakte **21** die Festkontakte **19** kontaktieren, und durch eine Stellung, in der die Schaltkontakte **21** einen vorbestimmbaren Abstand von den Festkontakten **19** haben, in dem ein elektrischer Kontakt nicht mehr ge-geben ist. Der Kontaktschieber **14** hat ein seitlich an diesem angeordnetes Arretierungsteil **23** für eine Druckfeder (Schaltfeder) **24**, die andernends an einem am Halterungsteil **1** angeformten Element **25** abgestützt ist und die diesen gegen die Schließrichtung der Schaltkontakte **21** beaufschlagt. Am Arretierungsteil **22** ist auch das Betätigungselement **13**, etwa in der Mitte des Kontaktschiebers **14**, angeordnet, das durch die Öffnung **15** zur Oberseite des Halterungsteils **1** hindurchragt und dort mit der dreiseitigen Aussparung **6** des Spanngliedes **4** im Eingriff steht. Auf der dem Betätigungselement **13** gegenüberliegenden Seite des Kontaktschiebers **14** sind die Kontakte **19** und **21** mit flexiblen elektrischen Leitungen **26** verbunden, die zu den elektrischen Anschlüssen (Stecker, Buchsen) des Schutzschaltgerätes führen. Die Auslösespule **27** des Elektromagneten **12** und ein Summenstromwandler **30** sind mit einer auf einer Platine angeordneten elektronischen Schaltungsanordnung **29** verbunden. Die elektronische Schaltungsanordnung und somit die Auslösespule **27** des Elektromagneten **12** wird über einen an einem bewegbaren Kontakt **21** angeordneten Hilfskontakt **28**, der mit einem Gegenkontakt **28a** kontaktierbar ist, mit der notwendigen Speisespannung versorgt, wobei die Schließstellung dieser Kontakte vor Erreichen der "Ein"-Schaltstellung des Kontaktschiebers (**14**) gegeben ist. Die elektronische Schaltungsanordnung **29** ist nun in der Lage, Fehlerströme und Unterspannungen in bekannter Weise zu verarbeiten und das Magnetfeld am Elektromagneten **12** zu verändern.

Der Schaltmechanismus wird in die Schaltstellung "Aus" gebracht, indem der Drehgriff **2a** gegen den Uhrzeigersinn bis zu einem diesem Schaltzustand entsprechenden Anschlag verdreht wird. Dabei wird auch die Anlenkachse A des Spanngliedes **4** gegen den Uhrzeigersinn um die Welle **2** verdreht, wodurch infolge der damit verbundenen Lageveränderung der Aussparung **5**, die eine Bewegung des Betätigungselementes **10** hervorruft, der Anker **9** zur Anlage am Elek tromagneten **12** gebracht wird. Die am Betätigungselement **10** in dieser Schaltstellung auf den Anker **9** wirkende Kraft ist so gerichtet, daß sie diesen an den Elektromagneten **12** drückt. Der Schaltmechanismus kann aus dieser Stellung in die Schaltstellung "Ein" gebracht werden, indem der Drehgriff **2a** um 90 Grad im Uhrzeigersinn gedreht wird. Dabei wird das Spannglied **4** um das fixierte Betätigungselement **10** derart verdreht, daß das Betätigungselement **13** gegen die Kraft der Schaltfeder **24** in die Schaltstellung "Ein" verschoben wird, in der die am Kontaktschieber **14** angeordneten bewegbaren Schaltkontakte **21** die Festkontakte **19** kontaktieren und der Schalter somit geschlossen ist. Bevor die Schließstellung ("Ein-Schaltstellung) erreicht ist, wird die elek tronische Schaltungsanordnung **29** über den am Kontaktschieber **14** angeordneten Hilfskontakt **28** angeschlossen und am Elektromagneten **12** ein Magnetfeld aufgebaut. Bei diesem Einschaltvorgang haben sich Richtung und Größe der am Betätigungselement **10** wirkenden und über das Spannglied **4** übertragenen Kraft der Schaltfeder **24** geändert. Eine Kraftkomponente wirkt nun der Haltekraft des Elektromagneten, die am anderen Ende des Ankers **9** wirkt, entgegen, ohne diese jedoch - auch infolge der gegebenen geometrischen Verhältnisse - überwinden zu können. Das System ist in dieser Stellung selbsthemmend fixiert. Verringert sich die Haltekraft des Elekromagneten **12**, wird der Anker durch die Schaltfeder **24** bei Öffnung der Kontakte 19/21 über das Betätigungselement **13** und die durch diese Feder beaufschlagten Elemente Spannglied **4** und Betätigungselement **10** über dieses vom Elektromagneten **12** weggedrückt, wobei das Spannglied **4** um seine Anlenkachse A gedreht wird.

## Patentansprüche

1. Elektromagnetischer Schaltmechanismus für elektrische Schutzschaltgeräte mit einem durch eine Schaltfeder **(24)** beaufschlagten Kontaktträger **(14)** für die Schaltkontakte, einem an einem Elektromagneten **(12)** angeordneten Anker **(9)**, der als ein um eine Achse **(B**) schwenkbarer Hebel ausgebildet ist, einer Bedienungshandhabe **(2a)**, und Festkontakten **(19)**, wobei der Schaltmechanismus an einem Halterungsteil **(1)** angeordnet ist und ein Spannglied **(4)** aufweist, **dadurch gekennzeichnet**, daß eine Kurbel **(3)** fest an der Welle **(2)** der als Drehgriff ausgebildeten Bedienungshandhabe **(2a)** befestigt ist, daß das Spannglied **(4)** im Abstand von der Welle **(2)** an der Kurbel **(3)** angelenkt und die Welle **(2)** im Abstand umgebend ausgebildet ist und auf der der Anlenkachse **(A)** abgewandten Seite der Welle **(2)** durch entsprechend angeordnete Aussparungen **(5; 6)** mit einem Betätigungselement **(13)** für den Kontaktträger **(14)** und mit einem Betätigungselement **(10)** für den Anker **(9)** im Eingriff steht, derart, daß das Spannglied **(4)** in einem durch die "Ein"- und "Aus"-Schaltstellung des Kontaktträgers **(14)** und damit dessen Betätigungselement **(13)** begrenzten Bewegungsbereich um das Betätigungselement **(10)** des am Elektromagneten **(12)** anliegenden Ankers **(9)** verdrehbar angeordnet ist, daß das Spannglied **(4)** in der "Ein"-Schaltstellung unter dem Druck der Schaltfeder **(24)** und bei der in dieser Schaltstellung gegebenen Winkelstellung der Anlenkachse **(A)** an dem Betätigungselement **(10)** für den Anker **(9)** fixiert ist und aus dieser Stellung heraus unter Lösung des Ankers **(9)** vom Elektromagneten **(12)** bei sich in die "Aus"-Schaltstellung bewegendem Betätigungselement **(13)** für den Kontaktträger **(14)** um die Anlenkachse **(A)** drehbar und um das in "Aus"-Schaltstellung befindliche Betätigungselement **(13)** für den Kontaktträger **(14)** bei einer Schwenkung der Anlenkachse b um die Welle **(2)** unter Anlegen des Ankers **(9)** an den Elektromagneten **(12)** verdrehbar ist.

2. Schaltmechanismus nach Anspruch 1, **dadurch gekennzeichnet**, daß der Kontaktträger **(14)** ein Schiebeelement ist, dessen Betätigungselement **(13)** im Abstand von der Welle **(2)** tangential zu dieser bewegbar ist, daß die Schwenkachse **(B)** des Ankers **(9)** und die Drehachse der Welle **(2)** auf einer im wesentlichen Parallelen zur Bewegungsbahn dieses Betätigungselementes **(13)** für den Kontaktträger **(14)** angeordnet sind, daß der Elektromagnet **(12)** auf der dieser Bewegungsbahn abgewandten Seite der Schwenkachse **(B)** angeordnet ist, derart, daß der am Elektromagneten **(12)** anliegende Anker **(9)** im wesentlichen rechtwinklig zur Bewegungsbahn und das Betätigungselement **(10)** für den Anker **(9)** sowohl im Bereich zwischen der Bewegungsbahn und der Schwenkachse **(B)** als auch im Bereich zwischen dieser und dem Elektromagneten **(12)** angeordnet sind, daß das Spannglied **(4)** die Drehachse der Welle **(2)** U-förmig umgebend ausgebildet ist, wobei an dem einen Schenkel eine langlochartige Aussparung **(5)** für das Betätigungselement **(10)** für den Anker **(9)** und eine ebensolche oder dreiseitige Aussparung **(6)** für das Betätigungselement **(13)** für den Kontaktträger **(14)** angeordnet sind, wobei deren zugewandte Flanken **(7; 8)** einen angenähert rechten Winkel bilden, und an dem anderen Schenkel eine fest an der Welle **(2)** angeordnete Kurbel **(3)** angelenkt ist, und daß die Anlenkachse **(A)** in der "Aus"-Schaltstellung auf der dem Betätigungselement **(10)** für den Anker **(9)** abgewandten Seite der Schwenkachse **(B)** positioniert ist.

3. Schaltmechanismus nach Anspruch 2, **dadurch gekennzeichnet**, daß die Festkontakte **(19)** und der Kontaktträger **(14)** an der Unterseite des Halterungsteils **(1)** angeordnet sind, und das Betätigungselement **(13)** für den Kontaktträger **(14)** durch eine eine Schaltbewegung ermöglichende Öffnung **(15)** zur Oberseite geführt ist.

4. Schaltmechanismus nach Anspruch 1 oder 2 oder 3, **dadurch gekennzeichnet**, daß das Betätigungselement **(10)** für den Anker **(9)** und das Betätigungselement **(13)** für den Kontaktträger **(14)** als zylinderförmige Ansätze ausgebildet sind.

5. Schaltmechanismus nach einem der Ansprüche 1 bis 4, **dadurch gekennzeichnet**, daß die Festkontakte **(19)** jeweils mittels einer Druckfeder **(18)** an Halterungselementen **(16; 17)** lösbar gehaltert sind.

6. Schaltmechanismus nach einem der Ansprüche 2 bis 4, **dadurch gekennzeichnet**, daß der Kontaktträger **(14)** Schaltkontakte **(21)** im Abstand der Festkontakte **(19)** aufweist und am Halterungsteil **(1)** mittels dort angeordneter zweier Paare von mit Rastnasen versehener Rastelemente **(22)** verschiebbar gehaltert und durch eine am Halterungsteil **(1)** abgestützte Druckfeder (Schaltfeder **24**) gegen die Schließrichtung der Schaltkontakte **(21)** beaufschlagt ist, und daß sein Betätigungselement **(13)** etwa mittig auf der den elektrischen Anschlüssen **(26)** der Kontakte **(19; 21)** abgewandten Seite im Bereich der Angriffsfläche der Druckfeder **(24)** angeformt ist.

7. Schaltmechanismus nach Anspruch 1 oder 2, **dadurch gekennzeichnet**, daß der Anker **(9)** an dem seinem Betätigungselement **(10)** abgewandten Ende ein Eisenplättchen **(12a)** mit einer Anlagefläche **(12b)** für den Elektromagneten **(12)** aufweist und daß eine durch eine beliebige Stelle des Eisenplättchens **(12a)** und des Betätigungselementes **(10)** für den Anker **(9)** geführte Gerade neben der Schwenkachse **(B)** im Bereich zwischen dieser und dem Elektromagneten **(12)** verläuft.

8. Schaltmechanismus nach Anspruch 7, **dadurch gekennzeichnet**, daß der Abstand der Schwenkachse **(B)** von der Anlagefläche **(12b)** um ein Mehrfaches größer als deren Abstand vom Betätigungselement **(10)** für den Anker **(9)** ist.

9. Schaltmechanismus nach Anspruch 1 oder 2 oder 3, **dadurch gekennzeichnet**, daß der Kontaktträger **(14)** einen Hilfskontakt **(28)** zur Speisung der den Elektromagneten anregenden elektronischen Schaltung **(29)** aufweist, dessen Schließstellung mit einem Gegenkontakt **(28a)** vor Erreichen der "Ein"-Schaltstellung des Kontaktträgers **(14)** gegeben ist.

## Claims

1. An electromagnetic switching mechanism for electrical safety switches with a contact carrier (14) for the switching contacts which is acted upon by an interrupter spring (24), an armature (9) arranged on an electromagnet (12), which armature is in the form of a lever pivotable about an axle (B), an operating handle (2a), and fixed contacts (19), wherein the switching mechanism is arranged on a holding component (1) and has a clamping member (4), **characterised in that** a crank (3) is securely fastened to the shaft (2) of the operating handle (2a) formed as a turning handle, the clamping member (4) is articulated to the crank (3) at a distance from the shaft (2) and is formed so as to surround the shaft (2) at a distance and that side of the shaft (2) which faces away from the articulation axle (A) engages by means of appropriately arranged recesses (5; 6) with an actuating member (13) for the contact carrier (14) and with an actuating member (10) for the armature (9), in such a manner that the clamping member (4) is rotatably arranged in an area of movement, restricted by the "on" and "off" switch position of the contact carrier (14) and consequently the actuating member (13) thereof, around the actuating member (10) of the armature (9) adjacent the electromagnet (12), the clamping member (4) when in the "on" switch position as a result of the pressure of the interrupter switch (24) and with the angular position - provided in this switch position - of the articulation axle (A) is fixed to the actuating member (10) for the armature (9), and is rotatable, from this position by releasing of the armature (9) from the electromagnet (12) when the actuating member (13) for the contact carrier (14) moves into the "off" switch position, about the articulation axle (A) and is twistable about the actuating member (13) for the contact carrier (14), which actuating member is in the "off" switch position when the articulation axle (A) pivots about the shaft (2) by resting the armature (9) against the electromagnet (12).

2. A switching mechanism according to Claim 1, **characterised in that** the contact carrier (14) is a slide member, and its actuating member (13) at a distance from the shaft (2) is movable in a tangential manner to the said shaft, the pivoting axle (B) of the armature (9) and the axis of rotation of the shaft (2) are arranged on a substantially parallel line with respect to the path of movement of this actuating member (13) for the contact carrier (14), the electromagnet (12) is arranged on the side of the pivoting axle (B) facing away from this path of movement in such a manner that the armature (9) resting on the electromagnet (12) is arranged substantially at right angles to the path of movement and the actuating member (10) for the armature (9) is arranged in the region between the path of movement and the pivoting axle (B) and also in the region between the said pivoting axle and the electromagnet (12), the clamping member (4) is U-shaped and surrounds the axis of rotation of the shaft (2), wherein an elongate-like recess (5) for the actuating member (10) for the armature (9) and an identical or three-sided recess (6) for the actuating member (13) for the contact carrier (14) are arranged on one leg, wherein their facing flanges (7; 8) form a substantially right angle, and a crank (3) arranged securely on the shaft (2) is articulated to the other leg, and the articulation axle (A) in the "off" switch position is positioned on the side of the pivoting axle (B) facing away from the actuating member (10) for the armature (9).

3. A switching mechanism according to Claim 2, **characterised in that** the fixed contacts (19) and the contact carrier (14) are arranged on the lower side of the holding component (1), and the actuating member (13) for the contact carrier (14) extends through an opening (15), enabling switching motion, to the upper side.

4. A switching mechanism according to Claim 1 or 2 or 3, **characterised in that** the actuating member (10) for the armature (9) and the actuating member (13) for the contact carrier (14) are in the form of cylindrical projections.

5. A switching mechanism according to any one of Claims 1 to 4, **characterised in that** the fixed contacts (19) are detachably supported by means of a respective compression spring (18) on holding members (16; 17).

6. A switching mechanism according to any one of Claims 2 to 4, **characterised in that** the contact carrier (14) has switching contacts (21) at a distance from the fixed contacts (19) and is displaceably supported on the holding component (1) by means of the two pairs of locking members (22) arranged thereon and provided with locking lugs and is acted upon against the closing direction of the switching contacts (21) by a compression spring (interrupter spring 24) supported on the holding component (1), and its actuating member (13) is moulded integrally so as to be substantially central on the side facing away from the electrical terminals (26) of the contacts (19; 21) in the area of the working surface of the compression spring (24).

7. A switching mechanism according to Claim 1 or 2, **characterised in that** the armature (9) has on the end facing away from its actuating member (10) an iron plate (12a) with a support surface (12b) for the electromagnet (12), and a straight line running through any position of the iron plate (12a) and the actuating member (10) for the armature (9) extends adjacent the pivoting axle (B) in the area between the said pivoting axle and the electromagnet (12).

8. A switching mechanism according to Claim 7, **characterised in that** the distance of the pivoting axle (B) from the support surface (12b) is a multiple larger than its distance from the actuating member (10) for the armature (9).

9. A switching mechanism according to Claim 1 or 2 or 3, **characterised in that** the contact carrier (14) has an auxiliary contact (28) for feeding the electronic circuit (29) triggering the electromagnet, and its closing position is provided using a counter-contact (28a) before reaching the "on" switch position of the contact carrier (14).

## Revendications

1. Mécanisme de commutation électromagnétique pour appareils électriques de commutation de protection, comprenant un porte-contacts (14) pour les contacts de commutation qui est sollicité par un ressort de commutation (24), un induit (9) disposé sur un électro-aimant (12) et agencé sous la forme d'un levier pouvant pivoter autour d'un axe (B), une manette de manoeuvre (2a), et des contacts fixes (19), le mécanisme de commutation étant disposé sur un élément de support (1) et présentant un organe de serrage (4),
caractérisé en ce qu'une manivelle (3) est rigidement fixée sur l'arbre (2) de la manette de manoeuvre (2a) réalisée sous forme de poignée tournante, en ce que l'organe de serrage (4) est articulé à la manivelle (3) à distance de l'arbre (2), entoure l'arbre (2) à distance de celui-ci et, sur le côté de l'arbre (2) qui est opposé à l'axe d'articulation (A), est en engagement, par des évidements (5 ; 6) disposés d'une manière correspondante, avec un élément d'actionnement (13) pour le porte-contacts (14) et avec un élément d'actionnement (10) pour l'induit (9), de telle sorte que l'organe de serrage (4) est disposé avec possibilité de rotation, autour de l'élément d'actionnement (10) de l'induit (9) appliqué contre l'électro-aimant (12), dans une plage de mouvement qui est limitée par les positions de commutation "de marche" et "d'arrêt" du porte-contacts (14) et donc de l'élément d'actionnement (13) qui lui est associé, en ce que l'organe de serrage (4) est, dans la position de commutation "de marche", sous la pression du ressort de commutation (24) et dans la position angulaire de l'axe d'articulation (A) qui est obtenue dans cette position de commutation, fixé en position contre l'élément d'actionnement (10) associé l'induit (9), et il peut être sorti de cette position par rotation autour de l'axe d'articulation (A), sous le déclenchement de l'induit (9) par l'électro-aimant (12), lorsque l'élément d'actionnement (13) associé au porte-contacts (14) se déplace dans la position de commutation "d'arrêt", et être tourné autour de l'élément d'actionnement (13) associé au porte-contacts (14) se trouvant dans la position de commutation "d'arrêt" lors d'un pivotement de l'axe d'articulation (A) autour de l'arbre (2), avec application de l'induit (9) contre l'électro-aimant (12).

2. Mécanisme de commutation selon la revendication 1, caractérisé en ce que le porte-contacts (14) est un élément coulissant, dont l'élément d'actionnement (13) peut être déplacé à distance de l'arbre (2) tangentiellement à ce dernier, en ce que l'axe de pivotement (B) de l'induit (9) et l'axe de rotation de l'arbre (2) sont disposés sur une ligne sensiblement parallèle à la voie de déplacement de cet élément d'actionnement (13) associé au porte-contacts (14), en ce que l'électro-aimant (12) est disposé sur le côté de l'axe de pivotement (B) qui est opposé à cette voie de déplacement, de telle sorte que l'induit (9) appliqué contre l'électro-aimant (12) est disposé sensiblement perpendiculairement à la voie de déplacement et que l'élément d'actionnement (10) associé à l'induit (9) est disposé tant dans la région comprise entre la voie de déplacement et l'axe de pivotement (B) qu'également dans la région comprise entre ce dernier et l'électro-aimant (12), en ce que l'organe de serrage (4) est agencé pour entourer par une forme en U l'axe de rotation de l'arbre (2), une lumière du genre trou oblong (5) pour l'élément d'actionnement (10) associé à l'induit (9), et une lumière analogue ou triangulaire (6) pour l'élément d'actionnement (13) associé au porte-contacts (14) étant disposées sur une des branches, les côtés (7 ; 8) de ces lumières qui sont tournés l'un vers l'autre formant approximativement un angle droit, et la manivelle (3) disposée fixement sur l'arbre (2) étant articulée à l'autre branche, et en ce que l'axe d'articulation (A) est, dans la position de commutation "d'arrêt", positionné sur le côté de l'axe de pivotement (B) qui est opposé à l'élément d'actionnement (10) associé à l'induit (9).

3. Mécanisme de commutation selon la revendication 2, caractérisé en ce que les contacts fixes (19) et le porte-contacts (14) sont disposés sur le côté inférieur de l'élément de support (1), et l'élément d'actionnement (13) associé au porte-contacts (14) est dirigé vers le côté supérieur par une ouverture (15) permettant un mouvement de commutation.

4. Mécanisme de commutation selon la revendication 1 ou 2 ou 3, caractérisé en ce que l'élément d'actionnement (10) associé à l'induit (9) et l'élément d'actionnement (13) associé au porte-contacts (14) sont réalisés sous la forme d'appendices cylindriques.

5. Mécanisme de commutation selon l'une quelconque des revendications 1 à 4, caractérisé en ce que les contacts fixes (19) sont respectivement maintenus de façon détachable sur des éléments de support associés (16 ; 17) au moyen d'un ressort de pression respectif (18).

6. Mécanisme de commutation selon l'une quelconque des revendications 2 à 4, caractérisé en ce que le porte-contacts (14) présente des contacts de commutation (21) à distance des contacts fixes (19), et il est maintenu à coulissement sur l'élément de support (1) au moyen de deux paires, qui y sont disposées, d'éléments de crantage (22) pourvus d'ergots de crantage, et est sollicité à l'encontre de la direction de fermeture des contacts de commutation (21) par un ressort de pression (ressort de commutation 24) appuyé contre l'élément de support (1), et en ce que son élément d'actionnement (13) est formé approximativement centralement sur le côté opposé aux connexions électriques (26) des contacts (19 ; 21), dans la région de la surface d'attaque du ressort de pression (24).

7. Mécanisme de commutation selon la revendication 1 ou 2, caractérisé en ce que l'induit (9) présente, à l'extrémité opposée à son élément d'actionnement (10), une plaquette de fer (12a) avec une face d'application (12b) pour l'électro-aimant (12), et en ce qu'une droite passant par un point quelconque de la plaquette de fer (12a) et de l'élément d'actionnement (10) associé à l'induit (9) s'étend à côté de l'axe de pivotement (B) dans la région comprise entre ce dernier et l'électro-aimant (12).

8. Mécanisme de commutation selon la revendication 7, caractérisé en ce que la distance entre l'axe de pivotement (B) et la face d'application (12b) est plusieurs fois supérieure à sa distance de l'élément d'actionnement (10) associé à l'induit (9).

9. Mécanisme de commutation selon la revendication 1 ou 2 ou 3, caractérisé en ce que le porte-contacts (14) présente un contact auxiliaire (28) pour l'alimentation du montage électronique (29) excitant l'électro-aimant, contact dont la position de fermeture avec un contact complémentaire (28a) est obtenue avant l'atteinte de la position de commutation "de marche" du porte-contacts (14).
